# EUROPÄISCHE PATENTSCHRIFT

(11) **EP 0 497 008 B1**
(45) Veröffentlichungstag und Bekanntmachung des Hinweises auf die Patenterteilung: **27.04.1994**
(21) Anmeldenummer: 91122370.9
(22) Anmeldetag: 01.01.1992
(51) Int. Cl.: B24B 19/12

(54) **Verfahren und Vorrichtung zum Schleifen von Nocken oder dgl.**
Process and apparatus for grinding cams or the like
Procédé et appareil pour la rectification de cames ou similaires

(30) Priorität: 01.02.1991 DE 4103090
(43) Veröffentlichungstag der Anmeldung: 05.08.1992
(73) Patentinhaber: Junker, Erwin, D-77787 Nordrach (DE)
(72) Erfinder: Junker, Erwin, W-7618 Nordrach (DE); Himmelsbach, Georg, Dipl.-Ing. (FH), W-7612 Haslach (DE)
(74) Vertreter: Rost, Jürgen, Dipl.-Ing.

(56) Entgegenhaltungen:
- DE-A- 3 724 698
- FR-A- 866 588
- PATENT ABSTRACTS OF JAPAN vol. 9, no. 111 (M-379)(1834) 15. Mai 1985 & JP-A-59 232760 (NISSAN JIDOSHA K.K.) 27. Dezember 1984
- PATENT ABSTRACTS OF JAPAN vol. 8, no. 16 (M-270)(1453) 24. Januar 1984 & JP-A-58 177260 (TOYODA KOKI K.K.) 17 Oktober 1983

## Beschreibung

Die Erfindung betrifft ein Verfahren und eine Vorrichtung zum Schleifen von Nocken oder dgl. mit den im Oberbegriff des Anspruchs 1 bzw. des Anspruchs 3 angegebenen Merkmalen.

Bei einem bekannten Verfahren bzw. einer bekannten Vorrichtung dieser Art (DE 37 24 698 A1) ist die Vorschleifscheibe als von der Schleifspindel abnehmbare Wechselschleifscheibe ausgebildet. Diese Wechselschleifscheibe ist mit Profilierungen versehen, um beim Vorschleifen die Kanten der Nocken zu brechen. Beim Schleifablauf wird die Vorschleifscheibe nicht seitlich versetzt, sondern es wird durch einmaliges Einsteckschleifen die Nockenkontur vorgeschliffen und dann die Wechselschleifscheibe abgenommen. Für jede Nockenbreite bzw. für jede Fasenform ist eine andere Vorschleifscheibe notwendig. Beim Vorschleifen ist zwischen Schleifscheibe und Werkstück eine große Berührungsfläche vorhanden, zu der kein Kühlmittel gelangen kann. Dies führt dazu, daß die Vorschubgeschwindigkeit relativ niedrig gehalten werden muß, weil beim Erhöhen der Vorschubgeschwindigkeit oder beim Erhöhen des Zerspanvolumens pro Zeiteinheit (Spantiefe) sich das Werkstück zu stark erwärmen würde. Dies führt zu Schleifrissen in der Oberfläche oder sogar zu Gefügeänderungen im Werkstück, was natürlich unerwünscht ist. Auch für die immer öfter eingesetzten neuen Materialien, insbesondere z.B. Hartschalenguß oder Werkstoffe, die ganz andere Eigenschaften beim Zerspanen aufweisen als die bisher üblichen Materialien, ist das bekannte Schleifen nur bedingt erfolgreich einzusetzen.

Auch gemäß der US 3 019 562 und der JP Abstract 54-83195 wird mit zwei Schleifscheiben gearbeitet. Dabei erfolgt das Vorschleifen mit einer Vorschleifscheibe mit zylindrischer Schleiffläche, und wenn nach einer oder mehreren Werkstückumdrehungen das Fertigvorschleifmaß erreicht ist, wird die Außenfläche des Nockens mittels einer eigenen Fertigschleifscheibe fertiggeschliffen. Die im Zusammenhang mit der DE 37 24 698 A1 vorstehend erwähnten, mit einer zu starken Erwärmung verbundenen Nachteile treten auch hier auf.

Der Erfindung liegt daher die Aufgabe zu Grunde, diese Nachteile zu vermeiden und ein Schleifverfahren bzw. eine Schleifvorrichtung anzugeben, wobei insbesondere eine gezielte Kühlung der Schleifzone während des Vorschleifens möglich ist.

Die Lösung dieser Aufgabe wird verfahrensmäßig durch die im Anspruch 1 angegebenen Merkmale, vorrichtungsmäßig durch die im Anspruch 3 angegebenen Merkmale erreicht.

Durch die Ausbildung der Vorschleifscheibe mit mindestens einer radial umlaufenden Nut am Außenumfang wird erreicht, daß nicht die gesamte Umfangsfläche des Nockens auf einmal bearbeitet wird. Das bringt eine Verringerung der Erwärmung mit sich, wozu auch noch beiträgt, daß beim Schleifen an die in den Nuten stehenbleibenden Stege ein Kühlmittel herangeführt werden kann. Es sind deshalb hohe Schnittgeschwindigkeiten und ein erhöhtes Zerspanvolumen pro Zeiteinheit möglich, d.h. Vorschubgeschwindigkeit und Schnittiefe lassen sich erhöhen, so daß auch bei einer Hochgeschwindigkeitsbearbeitung Gefügeänderungen oder Schleifrisse im Werkstück auszuschließen sind. Dadurch ist ein schnelleres und damit auch kostengünstigeres Schleifen möglich.

Eine weitere vorteilhafte Ausbildung des Verfahrens nach Anspruch 1 ist Gegenstand des Anspruchs 2. Weitere Ausbildungen der Vorrichtung nach Anspruch 3 sind Gegenstand der Ansprüche 4 bis 7.

Im folgenden wird die Erfindung anhand von in der Zeichnung dargestellten Ausführungsbeispielen näher erläutert. Es zeigt:
- Fig. 1: eine erfindungsgemäß ausgebildete Vorrichtung beim Feinschleifen eines Nockens;
- Fig. 2: die Vorschleifscheibe beim Einstechschleifen;
- Fig. 3: das Fertigvorschleifen eines Nockens nach dem axialen Versetzen der Vorschleifscheibe;
- Fig. 4: einen Querschnitt durch die Schleiffläche der Vorschleifscheibe;
- Fig. 5: die Vorrichtung vor dem Beginn des Vorschleifens, nachdem ein benachbarter Nocken feingeschliffen wurde;
- Fig. 6: eine abgeänderte Ausführungsform mit einander gegenüberliegenden Schleifscheiben;
- Fig. 7: eine abgeänderte Ausführungsform der radial am Außenumfang der Schleifscheibe umlaufenden Nuten.

In Fig. 2 ist dargestellt, wie ein Nocken 3 im Einstechverfahren vorgeschliffen wird. Die Vorschleifscheibe 1 ist breiter als der Nocken 3 und weist zwei radiale ringförmige Nuten 4 am Außenumfang auf. Diese Nuten 4 werden nach innen breiter, so daß zwischen den Flanken der Nuten 4 und den beim Schleifen stehenbleibenden Stegen 7 Freiwinkel entstehen, in welche Kühlmittel zugeführt wird. Die eigentliche Schleiffläche geht nicht über die ganze Nockenbreite. Dies ist insbesondere aus Fig. 4 ersichtlich, wo dargestellt ist, daß eine galvanisch aufgebrachte Schleifschicht 9 durch die Nuten 4 unterbrochen ist. Diese Schleifscheibe kann auch mit metallgebundenem CBN-Schleifbelag ausgeführt sein.

Eine weitere Möglichkeit der Ausführung der Vorschleifscheibe ist in Fig. 7 gezeigt. Hier ist der Schleifbelag etwas über die Nutseitenfläche hineinragend ausgeführt, dadurch können die radial am Außenumfang umlaufenden Nuten 4 in gleicher Breite bis auf den Nutgrund ausgeführt werden. Durch diese Ausführung können dieselben Vorteile wie bei der Ausführung nach Fig. 4 erzielt werden.

Beim Schleifen gemäß Fig. 2 wird gleichzeitig die im Bild linke Fase 8 des Nockens 3 geschliffen. Zu diesem Zweck hat die Vorschleifscheibe 1 vorspringende Ränder 5 und 6, die im Querschnitt frei wählbar nach Fig. 2 oder 3 im Querschnitt etwa dreieckig sind und deren Neigung der erwünschten Profilierung der Fasen 8 entspricht.

Wie aus Fig. 2 ersichtlich ist, sind wegen der gegenüber dem Nocken 3 größeren Breite der Vorschleifscheibe 1 der rechte Rand 6 und ein benachbarter Bereich der Schleiffläche nicht im Eingriff mit dem Nocken 3. Ist das Vorschleifen soweit fortgeschritten, daß die Stege 7 in die Nuten 4 um ein gewisses Maß eindringen, dann wird die Vorschleifscheibe 1 axial versetzt eingesetzt. Es werden jetzt die Stege 7, die nunmehr in ihrer Lage gegenüber den Nuten 4 versetzt sind, abgeschliffen, wobei gleichzeitig das Schleifen der rechten Fase 8 durch den Rand 6 erfolgt. Der Zustand, der nach diesem Vorgehen nach radialer Zustellung der Schleifscheibe erreicht ist, ist in Fig. 3 dargestellt.

Das Vorschleifen kann schon nach einem einmaligen axialen Versetzen der Vorschleifscheibe 1 beendet sein. Es können aber bei Bedarf auch noch weitere Schleifzyklen angeschlossen werden. Jedenfalls wird das Versetzen der Vorschleifscheibe so oft wiederholt, bis das Fertigvorschleifmaß erreicht ist. Jeder Schleifvorgang erfolgt dabei bei einer vollen oder mehreren Werkstückumdrehungen.

Wenn das Fertigvorschleifmaß erreicht ist, wird der Nocken 3 von der Fertigschleifscheibe 2 fertig bearbeitet. Dies ist in Fig. 1 dargestellt. Der Außenumfang der Fertigschleifscheibe 2 weist dabei die Fertigprofilform des Nockens 3 auf. In Fig. 3 hat die Fertigschleifscheibe 2 einen zylindrischen Außenumfang. Es ist aber ohne weiteres möglich, daß die Fertigschleifscheibe 2 auch zum Schleifen von schrägen oder balligen Nocken herangezogen wird; sie muß dann nur eine entsprechende Profilform haben.

Die Fertigschleifscheibe kann eine andere Körnung und Bindung aufweisen als die Vorschleifscheibe, um die gewünschte Oberfläche zu erhalten und die Schleifparameter gezielt zu beeinflussen. Durch das Fertigschleifen der beiden Fasen 8 während des Vorschleifens mit der Vorschleifscheibe kann die Fertigschleifscheibe eine sehr einfache Profilform aufweisen. Des weiteren treten während des Fertigschleifens keinerlei Querkräfte auf die Fertigschleifscheibe bzw. das Werkstück auf, die die Arbeitsgenauigkeit negativ beeinflussen können, d.h. die Schleifscheibe bzw. die Nockenwelle werden nur noch radial belastet.

In Fig. 5 ist dargestellt, daß ein Nocken 3 fertiggeschliffen ist, während der benachbarte Nocken noch die rohe Gußmantelfläche hat. Die Vorschleifscheibe 1 steht kurz vor dem ersten Einsatz. Das Ergebnis dieses Einsatzes entspricht der in Fig. 2 dargestellten Situation.

In den Fig. 1 bis 3 und 5 sind beide Schleifscheiben 1 und 2 auf einer gemeinsamen Spindel montiert. Dies ermöglicht das Vor- und Fertigschleifen des Nockens 3 in einer Aufspannung.

Wenn die Nocken sehr eng nebeneinander angeordnet sind, ist es nicht möglich, mit den auf einer Spindel montierten Schleifscheiben 1 und 2 zu arbeiten. In einem solchen Fall sind die Schleifscheiben 1 und 2 einander gegenüberliegend an der Nockenwelle angeordnet; vergl. Fig. 6. Es müssen hier zwei Schleifspindeln vorgesehen werden.

## Patentansprüche

1. Verfahren zum Schleifen der Außenkontur von Nocken o.dgl., wobei der Nocken (3) mittels einer Vorschleifscheibe (1) im Einstechverfahren bis auf ein vorgegebenes Vorschleifmaß vorgeschliffen und dann mit einer Fertigschleifscheibe (2) fertiggeschliffen wird,
dadurch **gekennzeichnet,** daß
das Abschleifen des Nockens (3) auf das Vorschleifmaß mit einer Vorschleifscheibe (1) erfolgt, die am Außenumfang mit mindestens einer radial umlaufenden Nut (4) versehen ist, wobei mit dieser Vorschleifscheibe (1) nach einem ersten Einstich mindestens ein weiterer Einstich erfolgt, bei dem die Vorschleifscheibe (1) mindestens um das Maß der Nutbreite in Achsrichtung der Schleifscheibe versetzt ist.

2. Verfahren nach Anspruch 1, dadurch gekennzeichnet, daß das Fertigvorschleifmaß mit mindestens einer Werkstückumdrehung erreicht wird.

3. Vorrichtung zum Durchführen des Verfahrens nach Anspruch 1 oder 2, mit einer Vorschleifscheibe (1) und einer Fertigschleifscheibe (2),
**gekennzeichnet** durch folgende Merkmale:
a) auf der Vorschleifscheibe (1) ist am Außenumfang wenigstens eine radial umlaufende Nut (4) angeordnet;
b) die auf der Vorschleifscheibe (1) aufgebrachte Schleifschicht (2) ist durch die Nut(en) (4) unterbrochen;
c) die Breite der Vorschleifscheibe (1) ist größer als die axiale Abmessung des Nockens (3);
d) die Vorrichtung weist eine Einrichtung zum axialen Versetzen der Vorschleifscheibe (1) mindestens um das Maß der Nutbreite auf.

4. Vorrichtung nach Anspruch 3, dadurch gekennzeichnet, daß die Schleiffläche der Vorschleifscheibe (1) galvanisch oder metallgebunden CBN-beschichtet ist.

5. Vorrichtung nach Anspruch 3 oder 4, dadurch gekennzeichnet, daß die radial umlaufende(n) Nut(en) (4) im Querschnitt der Vorschleifscheibe (1) symmetrisch ist bzw. sind.

6. Vorrichtung nach einem der Ansprüche 3 bis 5, dadurch gekennzeichnet, daß die Nut(en) einen rechteckigen Querschnitt aufweist bzw. aufweisen und daß der an der aktiven Fläche der Vorschleifscheibe (1) vorgesehene Schleifbelag (S) über den Nutrand hinaus vorspringt.

7. Vorrichtung nach einem der Ansprüche 3 bis 5, dadurch gekennzeichnet, daß die Nut(en) (4) einen schwalbenschwanzförmigen Querschnitt aufweist bzw. aufweisen.

## Claims

1. Method for grinding the outer contour of cams and the like in which the cam (3) is rough-ground by means of a roughing wheel in a plunge cut to a prescribed roughing dimension and is then finish-ground by a finishing wheel,
**characterized in that**
grinding said cam (3) to said roughing dimension is done by a roughing wheel (1) having at least one radial circumferential groove (4), said roughing wheel (1) being used after a first plunge cut for at least one further plunge cut by said roughing wheel (1) being displaced at least by the dimension of the groove in the axial direction of said grinding wheel.

2. Method according to claim 1, characterized in that said finished roughing dimension is attained by at least one revolution of the workpiece.

3. Means for implementing the method according to claim 1 or 2, using a roughing wheel (1) and a finishing wheel (2), characterized by the following features
a) at least one radial circumferential groove (4) is provided on the outer circumference of said roughing wheel (1),
b) the grinding coating (5,6) applied to the roughing wheel (1) is interrupted by the groove(s) (4),
c) the width of said roughing wheel (1) is greater than the axial dimension of the cam (3),
d) the means comprises means for an axial displacement of the roughing wheel (1) at least by the dimension of the groove width.

4. Means according to claim 3, characterized in that the grinding surface of the roughing wheel (1) is electroplated or metal-cemented with a CBN coating.

5. Means according to claim 3 or 4, characterized in that the radial circumferential groove(s) (4) is/are symmetrical in the cross-section of said roughing wheel (1).

6. Means according to one of the claims 3 to 5, characterized in that the groove(s) feature(s) a rectangular cross-section and said grinding coating (6) on the active surface of said roughing wheel (1) protrudes past the groove edge.

7. Means according to one of the claims 3 to 5, characterized in that said groove(s) (4) feature(s) a dovetail shaped cross-section.

## Revendications

1. Procédé pour meuler le contour extérieur de cames ou pièces analogues, dans lequel on procède à un meulage d'ébauche de la came (3) au moyen d'une meule d'ébauche (1) en un processus à une passe jusqu'à une dimension prédéterminée de meulage d'ébauche puis à un meulage de finition avec une meule de finition (2),
**caractérisé** en ce que
l'enlèvement de matière de la came (3) jusqu'à la dimension d'ébauche est effectué avec une meule d'ébauche (1) comprenant sur sa région extérieure au moins une gorge (4) formée en direction radiale, avec exécution au moyen de cette meule d'ébauche (1), après une première passe, d'au moins une passe supplémentaire au cours de laquelle la meule d'ébauche (1) est déplacée au moins de la dimension de la largeur de la gorge dans la direction axiale de la meule d'ébauche.

2. Procédé selon la revendication 1, caractérisé en ce que la dimension de meulage de finition est obtenue avec au moins une rotation de la pièce d'oeuvre.

3. Dispositif pour la mise en oeuvre du procédé selon la revendication 1 ou 2, avec une meule d'ébauche (1) et une meule de finition (2),
**caractérisé** par les caractéristiques suivantes :
a) il est prévu sur la meule de finition (1), dans la périphérie extérieure, au moins une gorge (4) formée en direction radiale ;
b) la couche de meulage (5, 6) déposée sur la meule d'ébauche (1) est interrompue par la (les) gorge(s) (4) ;
c) la largeur de la meule d'ébauche (1) est supérieure à la dimension axiale de la came (3) ;
d) le dispositif comporte un moyen pour déplacer axialement la meule d'ébauche (1) au moins de la dimension de la largeur de la gorge.

4. Dispositif selonla revendication 3, caractérisé en ce que la surface de meulage de la meule d'ébauche est déposée galvaniquement ou par liaison métallique CBN (nitrure de bore cristallin).

5. Dispositif selon la revendication 3 ou 4, caractérisé en ce que la (les) gorge(s) formée(s) en direction radiale (4) est (sont) symétrique(s) sur la section de la meule d'ébauche (1).

6. Dispositif selon l'une des revendications 3 à 5, caractérisé en ce que la (les) gorge(s) présentent une section à angle droit et en ce qu'un revêtement de meulage (S) prédéfini fait saillie vers l'extérieur sur la surface active de la meule d'ébauche (1) au-dessus du rebord de la gorge.

7. Dispositif selon l'une des revendications 3 à 5, caractérisé en ce que la (les) gorge(s) (4) présente(nt) une section en forme de queue d'aronde.
